# EUROPÄISCHE PATENTANMELDUNG

(11) **EP 0 257 237 A2**
(43) Veröffentlichungstag der Anmeldung: **02.03.1988**
(21) Anmeldenummer: 87109294.6
(22) Anmeldetag: 27.06.1987
(51) Int. Cl.: E04F 15/024

(54) **Anordnung an Doppelböden**

(30) Priorität: 25.08.1986 DE 3628772
(71) Anmelder: Firma Hans Klöber, D-5828 Ennepetal (DE)
(72) Erfinder: Holtgreve, Johannes, D-5830 Schwelm (DE)
(74) Vertreter: Rieder, Hans-Joachim, Dr.

(57) **Zusammenfassung**

Die Erinfindung betrifft eine Anordnung an Doppelböden mit zur eckseitigen Auflage auf Kopfplatten (7) von Säulen dienenden, mehrschichtigen Doppelbodenplatten und schlägt zur Erzielung einer verbauoptimierten Lösung bei stabilem Tragverbund vor, daß die unterste, auf den Säulen (1) aufliegende Schicht als Gitterrost (2) gestaltet ist, welches eine zentrale, ringsgeschlossene Öffnung (6), ferner randseitige, entsprechende Halböffnungen (6ʹ) und eckseitig entsprechende Viertelöffnungen (6ʺ) zum Eintritt je eines Zentrierzapfens (12) der Säulen-Kopfplatte (7) besitzt, und welches überdeckt ist von einer Begehungsplatte, deren Umriß die Öffnungen (6, 6ʹ, 6ʺ) abdeckt.

## Beschreibung

Die Erfindung bezieht sich auf eine Anordnung an Doppelböden mit zur eckseitigen Auflage auf Kopfplatten von Säulen dienenden, mehrschichtigen Doppelbodenplatten.

Die Mehrschichtigkeit resultiert aus einer meist metallenen Wanne, einer Schicht armierten Betons darin und der Begehungsschicht. Letztere besteht aus einer Bodenbelagsschicht. Solche, auf Säulen ruhenden, den Oberboden bildenden Doppelbodenplatten liegen in einem so großen Abstand zum sogenannten Unterboden, daß der Zwischenraum zur verdeckten Führung von bspw. Heizungsrohren, Elektroleitungen etc. genutzt werden kann. Diesem anerkannten Vorteil steht jedoch der Nachteil entgegen, daß die Doppelbodenplatten in der Bauphase noch eine zeitlang dem rauhen Baubetrieb ausgesetzt sind; Beschädigungen bzw. bleibende Verunreinigungen sind daher nicht auszuschließen.

Aufgabe der Erfindung ist es, eine gattungsgemäße Anordnung zu schaffen, die in der Phase der Bauzeit den Nutzen des Hohlbodens hat, bei der aber die den eigentlichen Laufboden bildende Bodenbelagsschicht nicht beeinträchtigt wird, dies bei hochstabiler Zuordnung der die Distanz zum Unterboden bringenden Elemente.

Gelöst ist diese Aufgabe durch die in den Ansprüchen 1 und 3 angegebene Erfindung.

Die Unteransprüche sind vorteilhafte Weiterbildungen der erfindungsgemäßen Anordnung.

Zufolge solcher Ausgestaltung ist ein gattungsgemäßes Doppelbodensystem von erhöhtem Gebrauchswert erzielt: Die gesamte Doppelboden-Tragkonstruktion kann zunächst völlig fertiggestellt werden. Ihren provisorischen Oberabschluß bildet dabei die unterste, auf Säulen aufliegende Schicht, welche als Gitterrost realisiert ist. Je nach der Maschendichte solcher Gitterroste ist diese lattungsartige Schicht unmittelbar begehbar. Bei größeren Gitterrost-Aussparungen werden einfach die am Bau ohnehin vorhandenen Bohlen, Schalbretter oder dergleichen aufgelegt. Der Hohlraum it so jederzeit und von jedem Punkt aus erreichbar. Hierzu wird einfach eine oder andere der Gitterroste ausgehoben. Bei der entsprechenden Durchgriffmöglichkeit stellt dies überhaupt kein Problem dar. Die restlichen Gitterroste verbleiben in stabilem Tragverbund zu den Säulen. Die diesbezügliche Zuordnung ist vorteilhaft dadurch gelöst, daß jedes Gitterrost eine zentrale ringsgeschlossene Öffnung, ferner randseitige, entsprechende Halböffnungen und eckseitig entsprechende Viertelöffnungen zum Eintritt je eines Zentrierzapfens der Säulenkopfplatte besitzt, und welches überdeckt ist von einer flächengeschlossenen Begehungsplatte, deren Umriß die Öffnungen ganz bzw. anteilig mit den benachbarten Begehungsplatten abdeckt. Letztere werden erst aufgelegt, wenn alle Arbeiten abgeschlossen sind. Bilden sie den oberen Abschluß des Oberbodens, also wird keine Estrichschicht oder dergleichen mehr aufgetragen, so verbleibt der Vorteil der jederzeitigen, einfachsten Inspektion bzw. Revision an jeder Stelle. Zufolge der Gitterstruktur der Zwischenschicht entstehen auch keine Nachteile für das ebenengerechte Zuordnen der Begehungsplatten, da noch anfallender Bau- bzw. Montageschutt durch das Gitter hindurchfällt. Größere Stücke dagegen können leicht abgenommen werden. So fällt dem Gitterrost sogar zusätzlich Siebfunktion zu. Die Begehungsplatten sind hochstabil, wenngleich auch auf materialersparende Maßnahmen geachtet ist, welche darin bestehen, daß die Begehungsplatte an ihrer Unterseite diagonal verlaufende Stabilisierungsrippen besitzt, die von einer entsprechenden Randrahmenrippe ausgehen. Eine andere vorteilhaft Lösung der erfindungsgemäßen Aufgabe besteht darin, daß die unterste, auf den Säulen aufliegende Schicht als Gitterrost gestaltet ist, welches Öffnungen gesitzt zum Eintritt je eines Zentrierzapfens der Säulen-Kopfplatte, überdeckt ist von einer flächengeschlossenen Bege hungsplatte, deren Umriß die Öffnungen abdeckt, wobei die Kopfplatten der Säulen mit Segmenten formschlüssig in die Bereiche rückseitig der Öffnungen des Gitterrostes eingreifen. Neben den bereits erörterten Vorteilen zu Anspruch 1 tritt bezüglich der Säulen-Kopfplatte noch der eines klauenkupplungsartigen, drehgesicherten, horizontal sperrenden Eingriffs dieser Säulenplatte in das Gitterwerk der als Gitterrost gestalteten Schicht auf, die selbst somit das formpassende Gegenkupplungselement darstellt. In den Eckzonen werden dabei vier Gitterroste aneinander gefesselt. Das Gitterrost ist so optimal positioniert. Seine Hanglast selbst sichert schon diese Verbindung, die den im rauhen Baubetrieb auftretenden Belastungen voll gewachsen ist. In einfacher Weise sind die Öffnungen jeweils von einem entsprechend gebogenen Verlauf der Gitterroststege gebildet. Dies bringt eine günstigst nutzbare Seitenabstützung. Für eine allseitig fortsetzbare Gitterung erweist es sich weiter als vorteilhaft, daß die ganze Kopfplatte in Segmente unterteilt ist. Letztere liegen winkelverteilt zur Längsmittelachse der Säule. Schließlich erweist es sich noch als Vorteil, daß die Kopfplatte nur mit einem Teil ihrer Dicke in unterseitigen Aussparungen des Gitterwerks einliegt. Die Kopfplatte kommt so nicht mit der Begehungsplatte in Berührung. Letztere liegt folglich plan auf dem Gitter auf. Für eine exakte Nivellierung der Doppelboden-Tragkonstruktion erweist es sich endlich als vorteilhaft, daß im Zentrierzapfen ein mit einer kopfseitigen Werkzeugangriffsfläche ausgestattetes Längenverstellglied der Säule angeordnet ist. Auch kann die Verstellung zufolge der oberseitigen Lage entsprechend einfach erfolgen. Die Verstellstellen werden erst durch Auflegen der Begehungsplatten verschlossen.

Der Gegenstand der Erfindung ist nachstehend anhand eines zeichnerisch veranschaulichten Ausführungsbeispieles näher erläutert. Es zeigt
Fig. 1 das Gitterrost in Seitenansicht,
Fig. 2 die Draufsicht hierzu,
Fig. 3 die Draufsicht auf die zugehörige Begehungsplatte,
Fig. 4 den Schnitt gemäß Linie IV-IV in Fig. 3,
Fig. 5 die Seitenansicht einer der die Gitterroste tragenden Säulen,
Fig. 6 die Draufsicht hierzu,
Fig. 7 eine der Fig. 5 entsprechende Darstellung, jedoch nach Zuordnen der vom Gitterrost gebildeten Schicht und der sie überlagernden Begehungsplatten als Oberboden,
Fig. 8 die Draufsicht hierzu unter Wiedergabe einer Teilbelegung und
Fig. 9 eine Draufsicht auf die einen Gitterrost-Verbund wiedergebende Anordnung, ebenfalls bei noch nicht zugeordneten Begehungsplatten.

Die erfindungsgemäße Anordnung zur Schaffung eines Hohlraumes H zwischen Oberboden I und Unterboden II besteht aus Säulen 1, Gitterrosten 2 und Begehungsplatten 3. Dieser mehrschichtige Aufbau ergibt sich aus Fig. 7.

Die Begehungsplatte 3 ist quadratischen Grundrisses, etwa in den Abmessungen von 0,6 x 0,6 m. Sie ist als armierte Betonplatte realisiert, kann aber auch aus Holz, Kunstholz oder dergleichen bestehen. Die Dicke ist in den plattenüblichen Maßen von ca. 2 - 5 cm gehalten. Zur Stabilisierung weist die Begehungsplatte an ihrer Unterseite diagonal verlaufende Stabilisierungsrippen 3ʹ auf; letztere gehen von einer ebenfalls unterseitig verlaufenden Randrahmenrippe 3ʺ aus. Beide Rippen sind von gleicher Höhe entspricht etwa der halben Begehungsplatten-Dicke.

Das Gitterrost 2 ist im Grunde ebenfalls quadratischen Grundrisses gleicher Seitenabmessungen. Seine Seiten fluchten -bis auf kleinere Zonen, die der Säulenzuordnung dienen- mit denen der Begehungsplatte 3. Das Gitterrost 2 ist geviertelt zufolge kreuzförmig verlaufender Gitterroststege 4, die parallel zu einen geschlossenen Rahmen R schaffenden, randseitigen Gitterroststegen 5 verlaufen.

Die in Richtung des Zentrums der Platte laufenden Enden 4ʹ der Gitterroststege 4 umschreiben eine ringsgeschlossene, kreisrunde Öffnung 6. Die in Richtung der den Rahmen R bildenden Gitterroststege 5 verlaufenden Enden 4ʺ formen eine durchmesserentsprechende, randseitige nach außen hin offene Halböffnung 6ʹ. In den Eckbereichen laufen die rahmenbildenden Gitterroststege 5 in einer Weise zusammen, daß dort eine nach außen offene Viertelöffnung 6ʺ entsteht. AUch deren Öffnungskonturen sowie deren Stegrücken sind kreisrund verlaufend, jedoch mit im Umriß der Seitenlinien der bzw. des Gitterrostes 2 liegendem Radiuspunkt (Fig. 2).

Die auf die Seitenmitte des quadratischen Grundrisses ausgerichteten Gitterroststege 4 besitzen die zweifache Dicke der rahmenbildenden Gitterroststege 5. Die öffnungsumschreibenden Wölbungsabschnitten 5ʹ sind so dick wie die letzteren. Die Höhe der sämtlich rechteckigen Querschnitt aufweisenden, mit der größeren Querschnittslänge vertikal ausgerichteten Gitterroststege 4 und 5 entspricht der zwei- bis vierfachen Breite der Gitterroststege 4. Die die zentrale Öffnung 6 rahmenden Wölbungsabschnitte 4‴ besitzen eine den anderen Wölbungsabschnitten 5ʹ genau entsprechende Dicke.

Die schachbrettartig in zwei Dimensionen aneinandergereihten Gitterroste 2 ruhen formschlüssig in Kopfplatten 7 der Säulen 1. Jede Kopfplatte 7 weist dazu oberseitig eine der Breite der Gitterroststege 4 bzw. 5 angepaßt Kreuznutung 8 auf, bestehend aus radial weisenden Nutabschnitten 8ʹ und zentral aus dem Wölbungsverlauf der öffnungsumschreibenden Wölbungsabschnitten 4‴ bzw. 5ʹ entsprechenden Nutabschnitten 8ʺ. Die Nutabschnitte 8ʹ erstrecken sich in gleichen Winkelabständen zueinander. Die Tiefe der Kreuznutung 8 entspricht im wesentlichen der halben Steghöhe. Zufolge der Kreuznutung verbleiben an einer kreisförmigen Grundriß aufweisenden Kopfplatte ringabschnittförmige Segmente 9. Die Kopfplatte 7 greift nur mit einem Teil ihrer Dicke, d. h. nur mit den Segmenten 9 in die eckseitigen Aussparungen 10 des Gitterwerks ein.

Die im Zentrum des Gitterrostes 2 liegende Öffnung 6 umschließt einen ebenfalls oberseitig der Kopfplatte 7 der Säule 1 ausgehenden Zentrierzapfen 12 ganz, im Mittelbereich der Seiten hälftig und in den Eckbereichen je mit einem Viertel. Der Zentrierzapfen 12 ist zylindrisch gestaltet und liegt konzentrisch zur ihn umgebenden, aus den Nutabschnitten 8ʺ gebildeten Ringnut.

Der Zentrierzapfen 12 schließt oberseitig ebenengleich mit den Segmenten 9 ab. Ein diese jedoch oberseitig überragender Überstand hätte den Vorteil einer voreilenden Steckverbindung; über den entsprechend vorspringenden Zentrierzapfen 12 erfolgt dann die Hauptausrichtung der Säule 1; es bedarf dazu nur noch des korrigierenden Verdrehens um die Längsmittelachse der rotationssymmetrischen Säule, bis die Nutabschnitte 8ʹ deckungsgleich zu den Gitterroststegen 4 bzw. 5 liegen, die dann zufolge ihrer Eigenlast in die Kreuznutung 8 einrücken. Die Kopfplatte ist praktisch wie eine Klauenkupplung realisiert, deren Gegenkupplungsteil die zugehörige Gitterstruktur des bzw. der Gitterroste 2 bildet.

Wie ersichtlich, ist die ganze Kopfplatte 7 in Segmente 9 eingeteilt, und zwar beim Ausführungsbeispiel in vier Teile. Würde ein hexa gonaler Gitterrost-Grundriß zugrundeliegen, wären entsprechend drei radial ausgerichtete Nutabschnitte 8ʹ mit dann drei Segmenten zu realisieren. Der Segmenteingriff in die Aussparungen 10 führt zu einem exakten Verbund mit fester Rand-an-Rand-Anlage der einzelnen Gitterroste 2. Letztere können nicht verrutschen. Selbst wenn aus Gründen einer Inspektion eines der Gitterroste 2 später aus dem Verbund herausgelöst würde, was durch einfaches Nachobenziehen eines Gitterrostes 2 erfolgen könnte, wäre das Wandern benachbarter Platten in der Horizontalen nicht möglich auch zufolge Abstützung derselben an der Mantelwand des Zentrierzapfens 12.

Die Säulen 1 sind längenveränderbar und dazu mit einer Schraubspindel als Längenverstellglied 13 ausgerüstet. Dessen Gewinde steht in Eingriff mit einem Gegengewinde 14 des hülsenförmigen Säulenschaftes 15, welcher oberseitig über einen Kegelstumpfabschnitt 16 in die kreisrunde Kopfplatte 7 der Säule 1 übergeht.

Das untere, d. h. dem Unterboden 11 als Aufstellfläche zugewandte Ende des Säulen-Verstellgliedes 13 geht in eine Fußplatte 17 über. Letztere ist ebenfalls kreisförmigen Zuschnitts, und zwar etwa im Durchmesser der Kopfplatte 7 gehalten, und läuft zentral in einen kegelstumpfförmigen Sockel 17ʹ aus, von welchem die nach oben weisende Schraubspindel ausgeht.

Das Gegengewinde 14 erstreckt sich über die gesamte axiale Länge des Säulenschaftes 15 und durchsetzt überdies auch zentral den Zentrierzapfen 12. Zur Justierung der Säule, d. h. Nivellierung der Auflageebene für die die untere Schicht bildenden Gitterroste 2, weist das kopfseitige Ende des Làngenverstellgliedes 13 eine Werkzeug-Angriffsfläche 18 auf. Es kann sich hier um einen Querschlitz zum Einsetzen der Klinge eines Schraubendrehers handeln.

Durch Auflegen der flächengeschlossenen Begehungsplatten 3, deren Umriß die Öffnungen 6ʹ, 6ʺ anteilig mit den benachbarten Begehungsplatten 3 abdeckt, ist auch die Verstellzugänglichkeit aufgehoben. Es wird auf die Darstellung in Fig. 8 verwiesen, wo dieser Zustand zum Teil schon verwirklicht ist. Sobald die anderen beiden Begehungsplatten 3 aufgelegt sind, ist die Zugänglichkeit ganz aufgehoben.

Ergibt sich die Notwendigkeit einer späteren Zugänglichkeit für den Hohlraum H, so kann dann durch Aufsetzen eines Saugnapfes auf die glatte Oberfläche der Begehungsplatte 3 diese ausgehoben werden. Die anderen können dann durch Untergriff der benachbarten Platten durch die geschaffene Öffnung hindurch leicht entfernt werden.

Ein Eigenverdrehen der Kopfplatte 7 scheidet aus zufolge des Kupplungseingriffs mit der Gitterrost-Schicht. Die Fußplatte 17 sitzt dagegen nur reibungsschlüssig auf der Oberseite der Unterdecke 11 auf.

Die vier Schmalrandflächen der Begehungsplatte 3 erstrecken sich im rechten Winkel, also senkrecht zur Begehungsfläche der Platte. Die Unterseite der Rahmenrandrippe 3ʺ und die der Stabilisierungsrippen 3ʹ verläuft parallel zur Begehungsfläche. In den Ecken der Begehungsplatte laufen die Rippen 3ʹ, 3ʺ dreistrahlig zusammen, so daß dort eine pfeilkopfartige, relativ flächengroße Zone maximaler Dicke vorliegt für die stabile säulenseitige Abstützung. Die Breite der Rippen 3ʹ, 3ʺ entspricht dem ca. Vierfachen der Breite der Stege 4, 5.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Anordnung an Doppelböden mit zur eckseitigen Auflage auf Kopfplatten von Säulen dienenden, mehrschichtigen Doppelbodenplatten, dadurch gekennzeichnet, daß die unterste, auf den Säulen (1) aufliegende Schicht als Gitterrost (2) gestaltet ist, welches eine zentrale, ringsgeschlossene Öffnung (6), ferner randseitige, entsprechende Halböffnungen (6ʹ) und eckseitig entsprechende Viertelöffnungen (6ʺ) zum Eintritt je eines Zentrierzapfens (12) der Säulen-Kopfplatte (7) besitzt, und welches überdeckt ist von einer flächengeschlossenen Begehungsplatte (3), deren Umfriß die Öffnungen (6, 6ʹ, 6ʺ) abdeckt.

2. Anordnung nach Anspruch 1, dadurch gekennzeichnet, daß die Begehungsplatte (3) an ihrer Unterseite diagonal verlaufende Stabilisierungsrippen (3ʹ) besitzt, die von einer Randrahmenrippe (3ʺ) ausgehen.

3. Anordnung an Doppelböden mit zur eckseitigen Auflage auf Kopfplatten von Säulen dienenden, mehrschichtigen Doppelbodenplatten, dadurch gekennzeichnet, daß die unterste, auf den Säulen (1) aufliegende Schicht als Gitterrost (2) gestaltet ist, welches Öffnungen (6, 6ʹ, 6ʺ) besitzt zum Eintritt je eines Zentrierzapfens (12) der Säulen-Kopfplatte (7), überdeckt ist von einer flächengeschlossenen Begehungsplatte (3), deren Umriß diese Öffnungen abdeckt, wobei die Kopfplatten (7) der Säulen (1) mit Segmenten (9) formschlüssig in die Bereiche rückseitig der Öffnungen (6, 6ʹ, 6ʺ) des Gitterrosts (2) eingreifen.

4. Anordnung nach einem oder mehreren der vorhergehenden Ansprüche, dadurch gekennzeichnet, daß die kreisrunden Öffnungen (6, 6ʹ, 6ʺ) von einem entsprechend gebogenen Verlauf der Gitterraststege (4 und/bzw. 5) gebildet sind.

5. Anordnung nach einem oder mehreren der vorhergehenden Ansprüche, dadurch gekennzeichnet, daß die ganze Kopfplatte (7) in Segmente (9) unterteilt ist.

6. Anordnung nach einem oder mehreren der vorhergehenden Ansprüche, dadurch gekennzeichnet, daß die Kopfplatte (7) mit einem Teil ihrer Dicke in unterseitigen Aussparungen (11) des Gitterwerks einliegt.

7. Anordnung nach einem oder mehreren der vorhergehenden Ansprüche, dadurch gekennzeichnet, daß im Zentrierzapfen (12) ein mit einer kopfseitigen Werkzeugangriffsfläche (18) ausgestattetes Längenverstellglied (13) der Säule (1) angeordnet ist.
